# EUROPÄISCHE PATENTSCHRIFT

(11) **EP 0 634 271 B1**
(45) Veröffentlichungstag und Bekanntmachung des Hinweises auf die Patenterteilung: **17.09.1997**
(21) Anmeldenummer: 94110269.1
(22) Anmeldetag: 01.07.1994
(51) Int. Cl.: B41F 31/00, B41F 31/03

(54) **Verfahren und Einrichtung zum Einstellen der Temperatur einer Druckfarbe im Farbwerk einer Druckmaschine**
Method and device for adjusting the temperature of an ink in the inking unit of a printing machine
Méthode et dispositif pour régler la température d'une encre dans l'unité d'encrage d'une machine d'imprimerie

(30) Priorität: 16.07.1993 DE 4323933
(43) Veröffentlichungstag der Anmeldung: 18.01.1995
(73) Patentinhaber: Baldwin Grafotec GmbH, 86165 Augsburg (DE)
(72) Erfinder: Kurz, Hans-Joachim, D-86845 Grossaitingen (DE)
(74) Vertreter: Vetter, Ewald Otto, Dipl.-Ing.

(56) Entgegenhaltungen:
- EP-A- 0 509 226
- DE-C- 722 236
- DE-U- 1 675 538
- US-A- 2 234 754
- US-A- 5 036 762
- PATENT ABSTRACTS OF JAPAN vol. 17, no. 433 (M-1461) 11. August 1993 & JP-A-05 096 708 (MITSUBISHI HEAVY IND. LTD.) 20. April 1993
- PATENT ABSTRACTS OF JAPAN vol. 10, no. 368 (M-543) 9. Dezember 1986 & JP-A-61 163 859 (MITSUBISHI HEAVY IND. LTD.) 24. Juli 1986

## Beschreibung

Die Erfindung betrifft ein Verfahren und eine Vorrichtung gemäß den Patentansprüchen.

Aus der US-A-2 234 754 sind ein Verfahren und eine Einrichtung gemäß den Oberbegriffen der Ansprüche 1 und 5 bekannt. Die bekannte Einrichtung enthält ein Rührelement, welches in das Farbwerk einer Druckmaschine eingetaucht werden kann und einen elektrischen Heizdraht zur Erwärmung der Farbe im Farbkasten enthält. Ferner ist es aus der DE-C-722 236 bekannt, dem Farbkasten eine kleine Querschnittsgrößer zu geben.

Man weiß, daß die rheologischen Eigenschaften einer Druckfarbe, d.h. beispielsweise deren Fließ- und Haftfähigkeit (Tack) das Verhalten der Farbe im Farbwerk (z.B. Farbnebeln), das sogenannte Wegschlagverhalten sowie die Übertragungsqualität von Rastertonwerten und Flächen maßgeblich beeinflussen.

Von den Druckfarbonherstellern werden Druckfarben mit unterschiedlichen, an die jeweilige Druckaufgabe angepaßten rheologischen Eigenschaften angeboten. In den Druckereibetrieben wird beispielsweise je nach der Bedruckstoffqualität eine hinsichtlich ihrer Viskosität und Zügigkeit auf den Bedruckstoff abgestimmte Druckfarbe ausgewählt. Man spricht beispielsweise von Zeitungsfarbe, Farbe für B-Stoffe (Stoffe einer minderen B-Qualität), weiter von bestimmten Druckfarbenkonsistenzen für matt oder glänzend gestrichene Papiere usw. Die Druckereibetriebe sind deshalb gezwungen, entsprechend abgestimmte Farbserien vorrätig zu halten, was insbesondere hinsichtlich der Lagerhaltung aufwendig und teuer ist.

Die rheologischen Eigenschaften werden außer von der Farbrezeptur auch von der jeweiligen Farbtemperatur beeinflußt. Untersuchungen haben gezeigt, daß bei allen Druckfarben stets ein eindeutiger linearer Zusammenhang zwischen dem Logarithmus der plastischen Viskosität bzw. den Tackwerten einerseits und dem Kehrwert der absoluten Temperatur andererseits besteht (K.-H. Schirmer, S. Yoshijima: "Rheologische Eigenschaften von Druckfarben bei verschiedener Temperatur", München 1973).

Eine bestimmte, vorgegebene Anfangstemperatur der Farbe ist beispielsweise für die korrekte, wiederholbar genaue Dosierung der Farbe im Bereich der als Dosierwalze dienenden Duktorwalze von Bedeutung. Der Drucker löst diese Aufgabe im allgemeinen dadurch, daß er die Farbe bereits längere Zeit vor ihrem Einsatz in den Druckraum stellt, so daß sie die Temperatur dieses Druckraumes annimmt. Auf diese Temperatur werden dann die Dosiereinrichtungen, d.h. beispielsweise die Farbabstreifeinrichtungen der Duktorwalze eingestellt.

Während des Druckprozesses kommt es teilweise zu erheblichen Temperaturerhöhungen vor allem im Farbwerk und im Bereich der Zylinder, so daß die Fließ- und Haftfähigkeit der Farbe sich verändern und das Druckbild nachteilig beeinflußt wird. Zur Vermeidung dieses Effektes ist es bereits bekannt, einzelne oder mehrere Walzen des Farbwerkes zu temperieren und auf diese Weise Veränderungen der Farbtemperatur im Verlaufe eines Druckprozesses zu verhindern. Dabei werden vorzugsweise die Farbreiberwalzen von Kühlmitteln durchströmt. Es ist jedoch auch bereits bekannt, die Duktorwalze zu temperieren; damit soll insbesondere die Farbtemperatur im Bereich der dosierenden Duktorwalze beeinflußt werden.

Es hat sich jedoch gezeigt, daß die mit den herkömmlichen Maßnahmen erzielbare Beeinflussung der Farbtemperatur, die für die Tonwerteinstellung und damit für die Bildqualität wesentlich ist, unzureichend ist. Das ist insbesondere eine Folge der meist großen, von der Anzahl, Anordnung und Beschaffenheit der Farbwalzen abhängigen Wärmekapazität der Farbwerke.

Man spricht in diesem Zusammenhang auch von der Farbwerkträgheit; das ist die Zeit, die vergeht, bis ein vorgenommener Verstellschritt bei dem Druckträger ankommt (diese Zeit ist im übrigen auch ganz wesentlich von der Flächendeckung des Drucksujets abhängig). Bei bekannten Bogen-Offsetdruckmaschinen beträgt die Zeit zwischen der Durchführung eines Verstellvorganges bis zur Auswirkung auf das Druckbild bis zu 90 Sekunden; bei einer realistischen Druckleistung von etwa 10 000 Bg/h entspricht diese Zeit etwa 250 Bögen, die zu Ausschuß werden. Bei modernen Rollen-Offsetdruckmaschinen, bei denen 50 000 Ex/h kein Sonderfall sind, beträgt die Zeit für den in Tonwert und Fläche egalisierten Regelschritt ca. 13 Sekunden, was einem Ausschuß von etwa 180 Exemplaren entspricht.

Demgegenüber ist die Zeit, in der sich ein beispielsweise über die Farbzonenschrauben vorgenommener Verstellvorgang beim Druckbild auswirkt, heute bereits erheblich kürzer. Sie beträgt bei einer Bogen-Offsetdruckmaschine der oben bezeichneten Art beispielsweise nur etwa 2 1/4 Sekunden, was etwa 7 Bögen entspricht. Bei der Rollen-Offsetdruckmaschine der oben bezeichneten Art beträgt die Verstellzeit nur noch etwa 0,5 Sekunden, was ebenfalls etwa 7 Bögen entspricht.

Es ist offensichtlich, daß die Steuerung der Bildqualität über eine Temperierung des Farbwerkes unzulänglich ist.

Es ist die Aufgabe der vorliegenden Erfindung, ein Verfahren sowie eine Einrichtung zu schaffen, die es erlauben, die Farbtemperatur schnell und wiederholbar genau einzustellen.

Diese Aufgabe ist erfindungsgemäß durch ein Verfahren der im Anspruch 1 und durch eine Einrichtung der im Anspruch 5 bezeichneten Art gelöst.

Der bekannte lineare Zusammenhang zwischen den rheologischen Eigenschaften bestimmter Druckfarben und deren Temperatur erlaubt es, die rheologischen Eigenschaften von Druckfarben in einem weiten Bereich zu bestimmen, wenn wenigstens zwei Punkte der Kurve beispielsweise durch Messung bekannt sind. Die Regelung bzw. Steuerung der Farbtemperatur ermöglicht deshalb eine gezielte Beeinflussung der rheologischen Eigenschaften der Druckfarbe.

Das erfindungsgemäße Verfahren besteht darin, einen möglichst kleinen Farbvorrat unmittelbar vor seiner Aufnahme durch die Duktorwalze mittels gesonderter Temperiereinrichtungen zu temperieren. Es hat sich gezeigt, daß es immer möglich ist, die Farbe im Einlaufkeil des Farbkastens mit äußerst kurzer Ansprechzeit so zu temperieren, daß sie beispielsweise im Bereich des Druckes die gewünschte Temperatur hat. Auf diese Weise kann unabhängig von der Trägheit des Farbwerkes gegen Temperaturänderungen die Zeitdauer für einen vollkommenen Vollzug eines Farbtemperatur-Verstellschrittes erheblich verkürzt werden.

Das erfindungsgemäße Verfahren erlaubt nicht nur eine Konstanthaltung der Farbtemperatur, wie sie durch die bisher bekannten Verfahren und Einrichtungen vorwiegend angestrebt wird, sondern auch eine bewußte Steuerung der Temperatur und damit der rheologischen Eigenschaften der Farbe. Dadurch wird es möglich, den bisher erforderlichen Vorrat an Farben unterschiedlicher rheologischer Eigenschaften erheblich zu vermindern, da diese rheologischen Eigenschaften nunmehr gezielt über die Farbtemperatursteuerung eingestellt werden können. Auf diese Weise lassen sich insbesondere die Lagerhaltungskosten erheblich reduzieren.

In einer Ausgestaltung der Erfindung ist vorgesehen, daß die Farbe in einem gesonderten, dem Farbkasten vorgeordneten Temperierbehälter temperiert und aus diesem dem Einlaufkeil zugeführt wird. Diese Lösung ermöglicht es, den Temperierbehälter optimal an die diesem zugeordnete Aufgabe anzupassen und mit den erforderlichen Heiz- bzw. Kühleinrichtungen zu versehen.

Der Temperierbehälter enthält eine so geringe Farbmenge, daß diese in kürzester Zeit auf die gewünschte Temperatur eingeregelt werden kann.

Jedenfalls ist erfindungsgemäß vorgesehen, daß die Farbe im Einlaufkeil des Farbkastens durch Temperierelemente temperiert wird. Bei dieser technischen Lösung kann ein gesonderter Temperierbehälter entfallen, so daß die Einrichtung zur Durchführung dieses Verfahrens baulich einfach sein kann.

Die Temperiereinrichtungen werden vorzugsweise durch einen geschlossenen Regelkreis in Abhängigkeit von durch geeignete Sensoren erfaßten Farb- und/oder Druckbildeigenschaften geregelt; als Farbeigenschaften kommen beispielsweise die durch geeignete, an sich bekannte Sensoren erfaßbaren Oberflächentemperaturen bzw. -spannungen der Farbe in Frage, während die Druckbildeigenschaften vor allem durch die mittels sogenannter Densitometer erfaßbare Farbdichte gegeben sind.

Gemäß der Erfindung wird in dem Einlaufkeil immer nur ein für wenige Duktorumläufe ausreichender Farbvorrat aufrechterhalten, der sehr schnell auf die gewünschte Temperatur eingestellt werden kann.

In einer weiteren Ausgestaltung des erfindungsgemäßen Verfahrens ist vorgesehen, daß eine Grundtemperierung auf eine mittlere Temperatur durch Temperieren der Duktorwalze und/oder des Farbwerkes durchgeführt wird, während mittels der erfindungsgemäßen Temperiereinrichtungen lediglich eine der Grundtemperierung überlagerte Endtemperierung auf die gewünschte Endtemperatur bewirkt wird. Diese Maßnahme dient dazu, die Leistung der erfindungsgemäßen Temperiereinrichtungen klein zu halten.

In der Zeichnung ist ein Ausführungsbeispiel der Erfindung dargestellt, welches im folgenden näher beschrieben wird. Es zeigen:
- Fig. 1: in einer schematischen, perspektivischen Darstellung eine Duktorwalze sowie einen dieser vorgeordneten Temperierbehälter mit einem mit mehreren Tropfdüsen versehenen Farbführungsrohr;
- Fig. 2: in einem schematischen Querschnitt eine Duktorwalze, einen Temperierbehälter und ein Farbführungsrohr gemäß Fig. 1 sowie einen einen Einlaufkeil bildenden Farbkasten;
- Fig. 3: in einer Querschnittsdarstellung eine Duktorwalze und einen dieser zugeordneten Farbkasten mit in den Einlaufkeil eingetauchten Temperier- und Rührelementen.

Die in den Fig. 1 und 2 dargestellten Einrichtungen umfassen eine Duktorwalze 2, der in an sich bekannter Weise ein Farbkasten 4 zugeordnet ist. Der Farbkasten 4 umfaßt im wesentlichen zwei Seitenwände (von denen nur die dem Betrachter zugewandte Seitenwand 6 sichtbar ist) sowie einen nicht näher dargestellten Boden. Die Seitenwände sind gegenüber den Stirnflächen der Duktorwalze 2 abgedichtet. Im vorliegenden Ausführungsbeispiel ist der Farbkasten 4 durch eine zur Duktorwalzenachse 8 parallele Trennwand 10 in einen duktorfernen und einen duktornahen, den Einlaufkeil 13 bildenden Bereich 12 geteilt. Auf diese Weise wird in dem Einlaufkeil 13 immer nur ein für wenige Duktorumläufe ausreichender Farbvorrat aufrechterhalten, dessen Temperatur schnell an die jeweils geforderte Temperatur angepaßt werden kann.

Der Boden des duktornahen Bereiches 12 wird in an sich bekannter Weise durch eine mehr oder weniger nah an die Duktorwalze 2 anstellbare Abstreifeinrichtung 14 gebildet. Als Abstreifeinrichtung kann jedes Bauelement dienen, welches in der Lage ist, den Farbauftrag auf der Duktorwalze in geeigneter Weise zu dosieren. Im dargestellten Ausführungsbeispiel wird die Abstreifeinrichtung 14 vorzugsweise durch eine Vielzahl lückenlos nebeneinander angeordneter Zungen 14' gebildet, die jeweils durch eine geeignete zugeordnete mechanische, hydraulische, pneumatische oder elektrische Zustellvorrichtung relativ zur Oberfläche der Duktorwalze 2 verstellbar sind. Im dargestellten Ausführungsbeispiel sind die Zustellvorrichtungen durch z.B. manuell betätigbare Farbzonenschrauben 16 gebildet.

Oberhalb der Duktorwalze 2 ist ein Temperierbehälter 18 angeordnet, welcher einen verhältnismäßig kleinen Farbvorrat enthält. Der Temperierbehälter 18 ist mit schematisch dargestellten Heiz- und/oder Kühleinrichtungen 20 ausgestattet, durch die der im Temperierbehälter 18 vorhandene Farbvorrat schnell auf die gewünschte Temperatur eingestellt werden kann.

Der Temperierbehälter 18 ist mit einem oberhalb der Duktorwalze 2 angeordneten Farbführungsrohr 22 verbunden, welches die temperierte Farbe über eine Reihe von direkt auf die Duktorwalze 2 gerichteten Tropfdüsen 24 auf die Duktorwalze aufbringt. Der gesamte, im Temperierbehälter 18 einerseits und auf der Duktorwalze 2 bzw. im Einlaufkeil 12 enthaltene Farbvorrat ist so gering, daß er immer nur für wenige Duktorumläufe ausreicht, so daß eine Farbtemperaturänderung im Temperierkasten 18 sich sehr schnell auf die Farbtemperatur im Einlaufkeil auswirkt. Auf diese Weise wird die auf die Farbtemperatur bezogene Trägheit, d.h. also die Zeit zwischen einem vorgenommenen Verstellschritt und der Auswirkung im Druckbereich äußerst kurz.

Fig. 3 zeigt wiederum eine Duktorwalze 32 und einen dieser zugeordneten Farbkasten 34, welcher mit der Duktorwalze 32 einen Farb-Einlaufkeil 36 bildet. Der in der Fig. 3 nicht dargestellte Farbvorrat im Einlaufkeil 36 wird so klein gehalten, daß er immer nur für wenige Duktorumläufe ausreicht.

Wenige Duktorumläufe der Duktorwalzen 2 und 32 bedeutet weniger als zehn Duktorumläufe.

Dem Farbkasten 34 ist eine Farbrühreinrichtung 38 zugeordnet. Diese besteht im dargestellten Ausführungsbeispiel aus einem um eine Achse 40 drehbaren konischen Rührelement 42, welches parallel zur Drehachse 44 der Duktorwalze 32 entlang des Farbkastens 34 verfahrbar ist. Durch Drehen des Rührelementes 42 um seine Achse 40 und durch gleichzeitiges Verfahren Parallel zur Duktorwalzenachse 44 wird die im Farbkasten 34 befindliche Farbe stets umgerührt, so daß sich schwerere Farbbestandteile nicht nach unten absetzen können.

Wie schematisch dargestellt ist, ist das Farbelement 42 mit einer Heiz- und/oder Kühleinrichtung 46 ausgestattet. Diese Einrichtung ermöglicht es, den im Farbkasten 34 befindlichen Farbvorrat schnell auf eine gewünschte Temperatur einzustellen.

Die Heiz- und/oder Kühleinrichtung 46 ist mit einer Regeleinrichtung 48 verbunden, die über Sensoren 50 bestimmte Farbeigenschaften und/oder bestimmte Druckbildeigenschaften erfaßt. Als Farbeigenschaften kommen deren Zähigkeit oder Temperatur in Frage; als Druckbildeigenschaften eignet sich insbesondere die Farbdichte auf dem Druckbild. Auf diese Weise entsteht ein geschlossener Regelkreis, durch den die Farbtemperatur im Einlaufkeil 36 stets auf einen Wert eingeregelt wird, welcher die Einhaltung der als Sollwerte vorgegebenen Farb- und/oder Druckbildeigenschaften gewährleistet. Die Regeleinrichtung kann Bestandteil einer übergeordneten Maschinensteuerung sein, durch die u.a. auch der Farbzulauf zum Farbkasten und gegebenenfalls auch die Zustellung von mittels Farbzonenschrauben 54 gegen die Duktorwalze 32 zustellbaren Abstreifelementen 52 gesteuert werden.

Das erfindungsgemäße Verfahren bzw. die erfindungsgemäße Einrichtung ermöglichen es nicht nur, die Farbtemperatur während eines lang andauernden Druckprozesses auch bei sich ändernden Umgebungsbedingungen stets auf einem optimalen Wert zu halten; sie ermöglichen es vielmehr auch, die Farbtemperatur gezielt und schnell an besondere Anforderungen anzupassen, beispielsweise an unterschiedliche Qualitäten des Bedruckstoffes.

Wie bereits weiter vorne erwähnt, kann die Temperatursteuerung durch die Einrichtungen 20 bzw. 46 einer Grundtemperierung überlagert sein, die beispielsweise durch Temperieren einer oder mehrerer Walzen des Farbwerkes bzw. eines oder mehrerer Zylinder durchgeführt wird.

## Patentansprüche

1. Verfahren zum Einstellen der Temperatur einer Druckfarbe im Farbwerk einer Druckmaschine, bei der die Farbe durch eine Duktorwalze (2; 32) von einem an dieser anliegenden Farbkasten (4; 34) übernommen und in das Farbwerk übertragen wird, und bei der die Farbe im Farbkasten (4; 34) durch Temperiereinrichtungen (20; 42, 46) temperiert wird, wobei zwischen dem Farbkasten (3; 34) und dem in ihn eintauchenden Abschnitt der Duktorwalze (2; 32) ein Farb-Einlaufkeil (13; 36) gebildet wird,
**dadurch gekennzeichnet,** daß
in dem Einlaufkeil (13; 36) immer nur ein für weniger als zehn Umläufe der Duktorwalze (2; 32) ausreichender Farbvorrat aufrechterhalten wird.

2. Verfahren nach Anspruch 1,
**dadurch gekennzeichnet,** daß
die Farbe in einem gesonderten, dem Farbkasten (4; 34) vorgeordneten Temperierbehälter (18) temperiert und aus diesem dem Einlaufkeil (13; 36) zugeführt wird.

3. Verfahren nach Anspruch 1 oder 2,
**dadurch gekennzeichnet,** daß
die Temperiereinrichtungen (20; 42, 46) durch einen geschlossenen Regelkreis in Abhängigkeit von durch geeignete Sensoren (50) erfaßten Farbeigenschaften und/oder Druckbildeigenschaften geregelt werden.

4. Verfahren nach einem der Ansprüche 1 bis 3,
**dadurch gekennzeichnet,** daß
eine Grundtemperierung durch Temperieren der Duktorwalze (2; 32) und/oder des Farbwerkes und die Endtemperierung auf die gewünschte Endtemperatur mittels der Temperiereinrichtung (20; 42, 46) durchgeführt wird.

5. Einrichtung zum Einstellen der Temperatur einer Druckfarbe im Farbwerk einer Druckmaschine, umfassend eine Duktoreinheit mit einer Duktorwalze (2; 32), einen an der Duktorwalze anliegenden Farbkasten (4; 34) und die Farbe im Farbkasten (4; 34) temperierende Temperiereinrichtungen (20; 42, 46), wobei zwischen dem Farbkasten (3; 34) und den in ihn eintauchenden Abschnitt der Duktorwalze (2; 32) ein Farb-Einlaufkeil (13; 36) gebildet ist,
**dadurch gekennzeichnet,** daß
der Einlaufkeil (13; 36) immer eine nur für weniger als zehn Umläufe der Duktorwalze (2; 32) ausreichende Menge Farbe enthält.

6. Einrichtung nach Anspruch 5,
**dadurch gekennzeichnet,** daß
zur Zuführung der Farbe zum Farbkasten (4; 34) ein in Drehrichtung der Duktorwalze (2; 32) vor dem Farbkasten (4; 34) angeordnetes, etwa parallel zur Duktorwalzenachse (8) ausgerichtetes Farbführungsrohr (22) vorgesehen ist, an welchem ein oder mehrere gleichmäßig über die Rohrlänge verteilte, auf die Duktorwalze (2; 32) gerichtete Tropfdüsen (24) angeordnet sind.

7. Einrichtung nach Anspruch 5 oder 6,
**dadurch gekennzeichnet,** daß
der Farbkasten (4; 34) durch eine parallel zur Duktorwalze (2; 32) angeordnete Trennwand (10) in einen duktorfernen und einen duktornahen (12), den Einlaufkeil (13; 36) bildenden Bereich geteilt ist.

8. Einrichtung nach einem der Ansprüche 5 bis 7,
**dadurch gekennzeichnet,** daß
eine Regeleinrichtung mit Sensoren (50) zur Aufnahme von Farbeigenschaften und/oder Druckbildeigenschaften und mit Mitteln (48) zum Steuern der Temperatur der Temperiereinrichtungen (20; 42, 46) vorgesehen ist.

9. Einrichtung nach Anspruch 8,
**dadurch gekennzeichnet,** daß
die Regeleinrichtung Bestandteil einer Maschinensteuerung (48) ist, durch die auch der Farbzulauf zum Farbkasten (4; 34) steuerbar ist.

10. Einrichtung nach Anspruch 9,
**dadurch gekennzeichnet,** daß
Abstreifelemente (52) vorgesehen sind, welche gegen die Duktorwalze (32) zustellbar sind, und daß die Zustellung der Abstreifelemente (52) durch die Maschinensteuerung (48) steuerbar ist.

## Claims

1. A method of adjusting the temperature of a printing ink in the inking unit of a printing machine, wherein a duct roller (2; 32) transfers the ink from an adjoining duct (4; 34) to the inking unit and wherein the ink in the duct is temperature-controlled by devices (20; 42, 46), an ink inflow wedge (13; 36) being formed between the duct (3; 34) and the portion of the duct roller (2; 32) dipping into it, characterised in that the supply of ink maintained in the inflow wedge (13; 36) is always only sufficient for less than 10 revolutions of the duct roller (2; 32).

2. A method according to claim 1, characterised in that the ink is temperature-controlled in a separate container (18) disposed in front of the duct (4; 34) and is fed therefrom to the inflow wedge (13; 36).

3. A method according to claim 1 or 2, characterised in that the temperature-control devices (20; 42; 46) are controlled by a closed loop in dependence on properties of the ink and/or properties of the printed text detected by suitable sensors (50).

4. A method according to any of claims 1 to 3, characterised in that basic temperature control is effected by controlling the temperature of the duct roller (2; 32) and/or of the inking unit and final temperature control to the required final temperature is effected by the temperature-control device (20; 42, 46).

5. A device for adjusting the temperature of a printing ink in the inking unit of a printing machine, comprising a duct unit with a duct roller (2; 32), a duct (4; 34) adjoining the duct roller, and devices (20; 42, 46) for controlling the temperature of the ink in the duct (4; 34), wherein an ink inflow wedge (13; 36) is formed between the duct (3; 34) and the portion of the duct roller (2; 32) dipping into it, characterised in that the inflow wedge (13; 36) always contains an amount of ink sufficient only for less than ten revolutions of the duct roller (2; 32).

6. A device according to claim 5, characterised in that an ink supply tube (22) aligned approximately parallel with the axis (8) of the duct roller and disposed in front of the duct (4; 34) in the direction of rotation of the duct roller (2; 32) is provided for supplying the ink to the duct (4; 34), and one or more drip nozzles (24) are distributed uniformly along the length of the tube and directed towards the duct roller (2; 32).

7. A device according to claim 5 or 6, characterised in that a partition (10) disposed parallel to the duct roller (2; 32) divides the duct (4; 34) into a zone remote from the duct roller and a zone (12) near the duct roller and forming the inflow wedge (13; 36).

8. A device according to any of claims 5 to 7, characterised in that a closed-loop control device is provided with sensors (50) for recording properties of the ink and/or properties of the printed text and provided with means (48) for controlling the temperature of the temperature-control devices (20; 42, 46).

9. A device according to claim 8, characterised in that the control device is a component of a machine control system (48) for also controlling the supply of ink to the duct (4; 34).

10. A device according to claim 9, characterised in that stripping elements (52) are provided and can be advanced towards the duct roller (32), and the advance of the stripping elements (52) is controllable by the machine control system (48).

## Revendications

1. Procédé de réglage de la température d'une encre d'imprimerie dans le mécanisme d'encrage d'une machine à imprimer, dans lequel l'encre est prélevée, par un cylindre encreur (2 ; 32), dans un encrier (4 ; 34) adjacent à celui-ci, et est transférée dans le mécanisme d'encrage, et dans lequel l'encre présente dans l'encrier (4 ; 34) est tempérée par des dispositifs d'équilibrage de la température (20 ; 42, 46), un rétrécissement conique d'encrage (13 ; 36) étant formé entre l'encrier (4 ; 34) et la partie du cylindre encreur (2 ; 32) qui y trempe, caractérisé en ce que seul un stock d'encre suffisant pour moins de dix rotations du cylindre encreur (2 ; 32) est toujours conservé dans le rétrécissement conique (13 ; 36).

2. Procédé selon la revendication 1, caractérisé en ce que l'encre est tempérée dans un récipient d'équilibrage de la température (18) séparé, placé en amont de l'encrier (4 ; 34) et, à partir de celui-ci, est entrainée vers le rétrécissement conique (13 ; 36).

3. Procédé selon la revendication 1 ou 2, caractérisé en ce que les dispositifs d'équilibrage de la température (20 ; 42, 46) sont régulés par une boucle de régulation fermée, en fonction de caractéristiques de l'encre et/ou de l'image d'impression captées par des capteurs (50) adaptés.

4. Procédé selon l'une des revendications 1 à 3, caractérisé en ce qu'est réalisé un équilibrage de base de la température, par équilibrage de la température du cylindre encreur (2 ; 32) et/ou du mécanisme d'encrage, et l'équilibrage final à la température souhaitée, au moyen du dispositif d'équilibrage de la température (20 ; 42, 46).

5. Dispositif de réglage de la température d'une encre d'imprimerie dans le mécanisme d'encrage d'une machine à imprimer, comprenant une unité formant rouleau encreur, équipée d'un cylindre encreur (2 ; 32), un encrier (4 ; 34) adjacent au cylindre encreur et des dispositifs d'équilibrage de la température (20 ; 42, 46) équilibrant la température de l'encre se trouvant dans l'encrier (4 ; 34), un rétrécissement conique d'encrage (13 ; 36) étant formé entre l'encrier (4 ; 34) et la partie du cylindre encreur (2 ; 32) qui y trempe, caractérisé en ce que le rétrécissement conique (13 ; 36) ne contient toujours qu'une quantité d'encre suffisante pour moins de dix rotations du cylindre encreur (2 ; 32).

6. Dispositif selon la revendication 5, caractérisé en ce qu'est prévu, pour entrainer l'encre vers l'encrier (4 ; 34), un tube de guidage de l'encre (22), placé avant l'encrier (4 ; 34), dans le sens de rotation du cylindre encreur (2 ; 32), orienté approximativement parallèlement à l'axe du cylindre encreur (8), sur lequel sont disposés un ou plusieurs tubes d'égouttage (24), répartis régulièrement sur la longueur du tube, orientés en direction du cylindre encreur (2 ; 32).

7. Dispositif selon la revendication 5 ou 6, caractérisé en ce que l'encrier (4 ; 34) est séparé par une paroi de séparation (10), parallèle au cylindre encreur (2 ; 32), en une zone éloignée du cylindre et en une zone (12) proche du cylindre, qui constitue le rétrécissement conique (13 ; 36).

8. Dispositif selon l'une des revendications 5 à 7, caractérisé en ce qu'est prévu un dispositif de régulation pourvu de capteurs (50) destinés à capter les caractéristiques de l'encre et/ou de l'image d'impression et pourvu de moyens (48) permettant de commander la température des dispositifs d'équilibrage de la température (20 ; 42, 46).

9. Dispositif selon la revendication 8, caractérisé en ce que le dispositif de régulation fait partie d'une commande (48) de la machine, au moyen de laquelle il est également possible de commander l'arrivée d'encre dans l'encrier (4 ; 34).

10. Dispositif selon la revendication 9, caractérisé en ce que sont prévues des racles (52) pouvant être appuyées contre le cylindre encreur (32), et en ce que l'appui des racles (52) peut être commandé par la commande (48) de la machine.
